# EUROPÄISCHE PATENTANMELDUNG

(11) **EP 0 295 328 A1**
(43) Veröffentlichungstag der Anmeldung: **21.12.1988**
(21) Anmeldenummer: 87111433.6
(22) Anmeldetag: 07.08.1987
(51) Int. Cl.: A47G 19/22

(54) **Schutzvorrichtung für Trinkgefässe**

(30) Priorität: 03.07.1987 DE 8709198 U; 06.06.1987 DE 8708069 U
(71) Anmelder: Leupold, Karl-Heinz Dr.h.c., D-8500 Nürnberg 40 (DE)
(72) Erfinder: Leupold, Karl-Heinz Dr.h.c., D-8500 Nürnberg 40 (DE)
(74) Vertreter: Czowalla, Ernst (DE)

(57) **Zusammenfassung**

Die Erfindung bezieht sich auf eine Schutzvorrichtung für Benutzer von Trinkgefäßen mit einer auf den Gefäßrand aufsetzbaren Kappe, die mit einem U-förmigen Querschnitt den Rand nach innen und außen übergreift und innenseitig einen zum Gefäßrand zulaufenden Auslauf aufweist, wobei der dem Gefäßrand innen und außen anliegende Schenkel der Kappe lediglich aus zwei in Abstand voneinander im Bereich der beiden umfangsmäßig äußeren Enden angeordneten Bügeln (21) besteht.

## Beschreibung

Die Erfindung richtet sich auf eine Schutzvorrichtung für Benutzer von Trinkgefäßen mit einer auf den Gefäßrand aufsetzbaren elastischen Kappe, die mit einem U-förmigen Querschnitt den Rand nach innen und außen übergreift und innenseits einen zum Gefäßrand zulaufenden Auslauf aufweist.

Die Erfindung dient vornehmlich hygienischen Zwecken, um beim Gesunden wie beim Kranken in der Lage zu sein, bei Gebrauch eines Trinkgefäßes eine Keimübertragung im Mundbereich zuverlässig zu verhindern. Es ist durchaus noch nicht Allgemeingut, z.B. in Hotels zur Zahnpflege nur mit Einmal-Gefäßen konfrontiert zu werden. Ebenso entspricht es der Lebenserfahrung, daß in Gaststätten, beispielsweise bei Stoßbetrieb oder unzuverlässigem Personal, die erforderliche Hygiene nicht immer in der notwendigen Weise beachtet wird. Schließlich ist es eine weit verbreitete Unsitte, daß mehrere Personen ungezwungen ein und das gleiche Trinkgefäß benutzen. In allen diesen und weiteren möglichen Fällen ist der Übertragung von Krankheitskeimen Tür und Tor geöffnet, was durchaus nicht immer auch zum Ausbruch einer Krankheit führen muß, dann aber höchst gefährlich ist, wenn Personen beteiligt sind, die mit ansteckenden Krankheiten behaftet sind. In der gegenwärtigen Zeit gewinnt dieses Problem durch die fast epidemisch auftretende Aids-Erscheinung deswegen eine eminente Bedeutung, weil einer Infektion bisher noch nicht mit wirksamen Mitteln entgegengetreten werden kann, man vielmehr auf lediglich vorbeugende Maßnahmen angewiesen ist.

Im Stand der Technik sind Lippenschützer für Trinkgläser in verschiedenen Formen bereits bekannt. Diese werden auf den Rand eines Trinkglases aufgesteckt. Ihnen wohnt jedoch sämtlich der Nachteil inne, daß sie das Trinken außerordentlich erschweren und deshalb als unpraktisch sowie hinderlich empfunden und abgelehnt werden. Andere vorbekannte Schutzvorrichtungen vermeiden zwar diesen Mangel, z.B. durch eine besondere Gestaltung des Auslaufs an der Innenseite der auf den Gefäßrand aufzusetzenden Kappe, doch tragen diese Vorrichtungen der Lippenform der Benutzer nicht ausreichend Rechnung, so daß stets die Gefahr eines nur unzureichenden Schutzes besteht, da die Lippe, insbes. die der Gefäßaußenseite anliegende Unterlippe, die Gefäßwandung berühren kann. Die Schutzvorrichtung verfehlt aber ihren vorgesehenen Zweck, wenn es nicht gelingt, sie so zu gestalten, daß die bequem zu handhaben ist und infolgedessen auch benutzt wird und daß sie schließlich den Mund des Benutzers wirksam von einer Berührung mit dem Trinkgefäß schützt.

Diesem Problem verschreibt sich die Erfindung mit dem Ziel, eine Schutzvorrichtung zu schaffen, die allein aus ihrer besonderen Gestaltung heraus aber auch wegen ihrer praktischen Handhabung besser als die bekannten Geräte eine vollkommene Schutzfunktion ausübt, indem sie den Benutzer vor allem an der Stelle schützt, wo die Gefahr der Kontaktierung mit der Gefäßwandung am größten ist, nämlich im Bereich der der äußeren Gefäßwand anliegenden Außenseite der Schutzkappe. Andererseits soll das Trinken nicht behindert werden.

Erfindungsgemäß wird diese Aufgabe in besonders einfacher und vorteilhafter Weise dadurch gelöst, daß der dem Gefäßrand innen anliegende Schenkel der Kappe lediglich aus zwei in Abstand voneinander im Bereich der beiden umfangsmäßig äußeren Enden angeordneten Bügeln besteht. Eine in dieser Weise ausgebildete Schutzvorrichtung bietet besser als die bekannten Geräte eine Vorkehrung gegen Infektionen dort, wo sie am ehesten eintreten, nämlich im Bereich der Unterlip pe bzw. der Außenseite des Trinkgefäßes. An der Innenseite beschränkt sich die erfindungsgemäße Kappe lediglich auf zwei Bügel, denen die Aufgabe zukommt, einen sicheren Halt der Kappe auf dem oberen Rand des Trinkgefäßes zu gewährleisten. Der mittlere Bereich zwischen den beiden Bügeln ist infolgedessen frei und läßt beim Trinken die Flüssigkeit ungehindert über den Gefäßrand austreten. Erschwernisse beim Trinken entfallen infolgedessen völlig, ohne daß dadurch allerdings die Schutzwirkung in irgend einer Weise beeinträchtigt werden könnte. Die Ausbildung des Innenschenkels der auf den Gefäßrand aufzusetzenden Kappe in Form lediglich zweier beabstandeten Bügel hat darüber hinaus den Vorteil, daß die Kappe besser gebogen und damit an die Wandung des jeweils benutzten Trinkgefäßes angepaßt werden kann, denn nur dadurch ist der erforderliche einwandfreie Sitz aus dem Gefäßrand gewährleistet. Auf diese Weise läßt sich und und dieselbe Schutzkappe auf Trinkgefäßen von verschiedenem Durchmesser verwenden. Ungeachtet dessen ist allerdings davon auszugehen, daß solche Schutzvorrichtungen in unterschiedlichen Größen Verwendung finden, da die Durchmesser von Trinkgefäßen ebenso erheblichen Unterschieden unterliegen wie die Wanddicke der Gefäße. Zwischen einem dünnen feinen Trinkglas einerseits und einem keramischen Bierseidel bestehen eben erhebliche Unterschiede.

Es liegt im Rahmen dieses vorgenannten allgemeinen Gedankens der Erfindung, die Schutzvorrichtung aus einem biegbaren Kunststoff zu fertigen, in den wenigstens eine plastisch biegbare Metalleinlage eingeformt ist. Die Plastizität dieser Metalleinlage hat zur Folge, daß der Schutzkappe die ihr durch Biegen, z.B. v. Hand, erteilte jeweilige Form nicht etwa durch die dem Werkstoff innewohnende Federkraft wieder verlorengeht, wenn die Verformungskraft endet, sondern daß die Kappe die ihr verliehene Form weitgehend beibehält. Daß hierzu ein biegbarer Kunststoff Voraussetzung ist, liegt auf der Hand. Vorteilhaft besteht die Metalleinlage aus Draht, der sich besonders gut in einen Kunststoff einarbeiten läßt. Im Rahmen dieses Gedankens liegt das weitere Merkmal, daß die Metalleinlage in die Bügel einge formt ist oder diese ganz oder teilweise bildet. So kann die Metalleinlage auch U-förmig innerhalb des Innen- und Außenschenkels angeordnet sein und in dem jeweiligen Bügel des Innenschenkels enden. Ist die Metalleinlage aus einem physiologisch verträglichen Werkstoff hergestellt, kann der Metalldraht am inneren Ende des Bügels auch aus der Kunststoffummantelung austreten.

Eine andere Möglichkeit, die Verformbarkeit der Schutzkappe und damit ihre Anpassungsfähigkeit an unterschiedlich ausgebildete Trinkgefäße zu verbessern besteht darin, die Metalleinlage etwa parallel zum U-Steg in dem Außenschenkel und/oder ggf. einem Innenschenkel anzuordnen. Vorteilhaft findet sie sich etwa im Bereich des U-Steges. Sie liegt mit diesem dann dem oberen Gefäßrand auf.

Eine besonders wichtige Weiterbildung der Erfindung wird darin gesehen, daß der dem Gefäßrand außen anliegende Schenkel zwischen den beiden Bügeln des Innenschenkels den Gefäßrand nach oben überragt, um dadurch sowohl das Ausströmen des Gefäßinhalts zu verbessern, als auch eine Schutzfunktion gegenüber dem oberen Gefäßrand auszuüben. Eine andere Alternative besteht darin, daß der dem Gefäßrand außen anliegende Schenkel mit seinem oberen Ende sich auf den Gefäßrand auflegt. Er deckt diesen gewissermaßen ab.

Eine besonders zweckmäßige Ausgestaltung kann die erfindungsgemäße Schutzvorrichtung dadurch erlangen, daß der dem Gefäß außen anliegende Schenkel eine der Form der Unterlippe des Benutzer angepaßte und diese bei Gebrauch aufnehmende Rinne aufweist. Die Unterlippe wird beim Trinken gewissermaßen in diese Rinne eingebettet und damit in einem gewissen Abstand zur Gefäßwandung gehalten. Bereits nach kurzer Gewöhnung wird der Benutzer der Schutzvorrichtung keine Probleme mehr darin sehen, daß er beim Trinken nicht daß Gefäß selbst berührt, sondern vielmehr die auf dem Gefäßrand aufgesetzte Schutzkappe.

Da die Anatomie auch der Lippenform höchst unterschiedlich sein kann, wäre es als besonders vorteilhaft anzusehen, wenn die Rinne des Außenschenkels der Schutzkappe an die spezielle Form der Lippe des Benutzers individuell angepaßt werden könnte. Diese Möglichkeit bietet die Erfindung, denn es bereitet heute keine Schwierigkeiten mehr, beispielsweise mit einem entsprechenden formbaren Kunststoff die Lippenform abzunehmen und der Gestaltung einer solchen Schutzvorrichtung zugrundezulegen.

Besteht die Schutzvorrichtung aus einem sterilisierbaren und physiologisch unbedenklichen Werkstoff, ist die Voraussetzung dafür geschaffen, daß der Benutzer stets die gleiche Schutzvorrichtung benutzt und sie in bestimmten Zeitabständen sterilisiert. Nur so kann er sich auf Dauer den Schutz erhalten. Ein solcher physiologisch unbedenklicher Kunststoff kann auch aus Edelmetall bestehen, ein Werkstoff, dessen Verwendung sich insbesondere dann anbietet, wenn der Benutzer eine individuell angepaßte Schutzvorrichtung benutzt.

Eine Schutzvorrichtung der oben bezeichneten Art kann darüber hinaus, wie die Erfindung weiter vorsieht, eine sterile Umhüllung aufweisen. Erst unmittelbar vor Gebrauch wird die Umhüllung geöffnet, und die Schutzvorrichtung zum Gebrauch entnommen. Dieser Gedanke eröffnet eine weitere Ausgestaltung insofern, als mehrere selbständig verschlossene Umhüllungen leicht lösbar aneinandergereiht sein können. In diesem Fall kann der Benutzer mehrere Vorrichtungen mit sich führen, die keimfrei gemacht und steril verpackt sind. Je nach Bedarf trennt er einen Teil der Umhüllung ab oder öffnet eine der Taschen, um die darin aufbewahrte, in der Regel sterile Schutzvorrichtung zum Gebrauch zu entnehmen.

Weitere Merkmale, Einzelheiten und Vorteile der Erfindung ergeben sich aus der folgenden Beschreibung einiger bevorzugter Ausführungsformen der Erfindung sowie anhand der Zeichnung. Hierbei zeigen:
Fig. 1 ein Trinkglas mit aufgesetzter Schutzvorrichtung;
Fig. 2 eine abgewandelte Ausführungsform der Schutzkappe von innen und
Fig. 3 von außen sowie
Fig. 4 im Schnitt nach Linie IV - IV in Fig. 3;
Fig. 5 eine weitere Ausführungsform;
Fig. 6 eine andere Abwandlung;
Fig. 7, 8 u. 9 Schnitte nach den Linien VII - VII sowie VIII - VIII in Fig. 5 und IX - IX in Fig. 6;
Fig. 10 eine weitere Abwandlung der Kappe von außen;
Fig. 11 u. 12 Schnitte durch verschiedene Ausführungsformen dieser Kappe nach Fig. 10;
Fig. 13 diese Schutzvorrichtung im Gebrauch und
Fig. 14 in verpackter Form in einer Endlosverpackung.

In den Fig. 1 u. 2 ist die Erfindung anhand eines Trinkglases 1 von vergleichsweise geringer Wandstärke 2 dargestellt, ohne jedoch hierauf beschränkt zu sein. In gleicher Weise läßt sich die Vorrichtung bei entsprechender Gestaltung natürlich auch für dickwandige Gefäße, beispielsweise bei einem Bierseidel od. dgl. verwenden. Zweckmäßig erscheint es, einige verschiedene Größen vorzusehen. Durch die Verwendung eines elastischen Kunststoffes läßt sich die Vorrichtung einer bestimmten Größe ohne weiteres an in einem gewissen Schwankungsbereich liegende Wandstärken anpassen.

Die mit 3 bezeichnete Kappe der Schutzvorrichtung hat einen im allgemeinen U-förmigen Querschnitt. Sie weist einen inneren Schenkel 4 auf, der weitgehend der Innwand 5 des Trinkgefäßes 1 anliegt. Der äußere Schenkel 6 hingegen legt sich der Außenwand des Trinkgefäßes 1 an. In die Oberfläche des Innenschenkels 4 ist bei der Ausführungsform nach Fig. 1 ein vertiefter Auslauf 8 eingearbeitet, der den Austritt der Flüssigkeit aus dem Trinkgefäß 1 über die Kappe 3 erleichtern soll. Bei der Ausführungsform nach Fig. 2 hingegen besteht der Innenschenkel 4 lediglich aus zwei Bügeln 21, zwischen denen ein Auslauf insofern gebildet ist, als hier die Innwand 5 des Trinkgefäßes 1 frei liegt. Der mitt lere Teil des äußeren Schenkels 6 überragt mit seinem oberen Ende 22 den Gefäßrand 23, wie insbes. Fig. 4 erkennen läßt. Eine andere Alternative besteht darin, daß dieses obere Ende des Außenschenkels 6 sich auf den oberen Gefäßrand 23 auflegt, wie Fig. 7 erkennen läßt. Die Kappe 3 kann aus einem physiologisch unbedenklichen und auch sterilisierbaren Kunststoff bestehen, der, wenn er durchsichtig ist, der Kappe 3 ein besonders ansehnliches Erscheinungsbild verleiht. Die Kappe 3 kann aber auch aus Metall, beispielsweise einem Edelmetall, bestehen.

Während die beiden den Innenschenkel 4 bildenden Bügel 21 bei der Ausführungsform in den Fig. 2 und 4 unarmiert sind, lassen die Fig. 5 und - im Schnitt - 8 eine Kappe 3 erkennen, die eine Armierung aus einem Draht 24 aufweist. Dieser ist bei dieser Ausführungsform U-förmig gebogen und erstreckt sich sowohl über den Außenschenkel 6 und den Innenschenkel 4 der Kappe 3. Dieser Draht 24 ist plastisch verformbar, so daß der U-Querschnitt der Kappe 3 verhältnismäßig leicht der jeweiligen Wanddicke des Trinkgefäßes 1 angepaßt werden kann. In die Kappe 3 nach den Fig. 6 und 9 ist hingegen eine drahtförmige Metalleinlage 25 eingebettet, die etwa im Bereich des U-Steges der Kappe 3 verläuft und bei der Ausführungsform nach Fig. 9 in dem auf dem Gefäßrand 23 aufliegenden Teil der Kappe eingebettet ist. Auch dieser Draht 25 ist zweckmäßig plastisch verformbar und trägt in Verbindung mit einem die Kappe 3 bildenden verformbaren Kunststoff dazu bei, sie den unterschiedlichen Gefäßdurchmessern anzupassen.

Bei der Ausführungsform nach Fig. 10 ist der Außenschenkel 6 der Kappe 3 mit einer rinnenförmigen Auskehlung 9 versehen, er läuft an seinem freien Ende in einen Wulst 10 aus. In diese Rinne 9 legt sich, wie insbes. Fig. 13 erkennen läßt, die Unterlippe 11 des Benutzers ein, so daß sie beim Trinken in angemessener Entfernung von der Wandung 12 des Trinkgefäßes 1 bleibt und diese nicht berührt. Der Querschnitt nach Fig. 11 zeigt eine querschnittlich verhältnismäßig schlanke Kappe 3, wie sie sich für dünnwandige Trinkgefäße eignet. Die Ausführungsform nach Fig. 12 hingegen weist einen größeren Abstand der beiden Schenkel 4 und 6 auf. Der Kopf 13 der Kappe 3 ist erweitert. Der Innenbogen 14 erstreckt sich über mehr als 180°, so daß die beiden Schenkel 4 und 6 je nach der Dicke der Wandung 15 des Trinkgefäßes unterschiedlich weit auseinandergespreizt werden können. Vornehmlich kommt hier ein elastischer Kunststoff als Werkstoff in Betracht. Es ist aber auch durchaus möglich, die Vorrichtung aus Metall, sogar aus Edelmetall oder mit Edelmetall überzogen, zu fertigen. Letztere Ausführung eignet sich insbesondere für individuell an den Benutzer angepaßte Schutzvorrichtungen.

Ing Fig. 14 ist in verkleinertem Maßstab eine quasi Endlosverpackung 16 ersichtlich, die durch entsprechende Schweißnähte 18 in einzelne voneinander getrennte Taschen 19 unterteilt ist, von denen jede eine der Schutzvorrichtungen 20 aufnimmt. Durch Aufreißen einer Tasche 19 kann die Schutzvorrichtung 20 entnommen werden. Selbstverständlich ist auch eine Einzelverpackung möglicht, was, da an sich ohne weiteres verständlich, nicht wiedergegeben ist.

Bei der Ausführungsform nach Fig. 3 sind an dem Außenschenkel 6 außenseitig Flügel 26 angewinkelt, um das Ablösen der Kappe von dem Gefäßrand 2 durch leichten Fingerabdruck zu vereinfachen.

## Patentansprüche

1. Schutzvorrichtung für Benutzer von Trinkgefäßen mit einer auf den Gefäßrand aufsetzbaren Kappe, die mit einem U-förmigen Querschnitt den Rand nach innen und außen übergreift und innenseitig einen zum Gefäßrand zulaufenden Auslauf aufweist, dadurch gekennzeichnet, daß der dem Gefäßrand innen und außen anliegende Schenkel der Kappe lediglich aus zwei in Abstand voneinander im Bereich der beiden umfangsmäßig äußeren Enden angeordneten Bügeln (21) besteht.

2. Schutzvorrichtung nach Anspruch 1, dadurch gekennzeichnet, daß die Kappe (3) aus einem biegbaren Kunststoff besteht, in den wenigstens eine plastisch biegbare Metalleinlage (24,25) eingeformt ist.

3. Schutzvorrichtung nach Anspruch 1 und 2, dadurch gekennzeichnet, daß die Metalleinlage (24,25) aus Draht besteht.

4. Schutzvorrichtung nach Anspruch 1 bis 3, dadurch gekennzeichnet, daß die Metalleinlage (24) in die Bügel (21) eingeformt ist oder diese ganz oder teilweise bildet.

5. Schutzvorrichtung nach Anspruch 4, dadurch gekennzeichnet, daß die Metalleinlage (24) U-förmig innerhalb des Innen- und des Außenschenkels (4,6) angeordnet ist und in dem Bügel (21) endet.

6. Schutzvorrichtung nach einem der Ansprüche 1 bis 3, dadurch gekennzeichnet, daß die Metalleinlage etwa parallel zum U-Steg angeordnet ist.

7. Schutzvorrichtung nach Anspruch 6, dadurch gekennzeichnet, daß die Metalleinlage (24) etwa im Bereich des U-Steges angeordnet ist.

8. Schutzvorrichtung nach einem der Ansprüche 1 bis 7, dadurch gekennzeichnet, daß der dem Gefäßrand (23) außen anliegende Schenkel (6) zwischen den beiden Bügeln (21) des Innenschenkels (4) den Gefäßrand (23) nach oben überragt.

9. Schutzvorrichtung nach einem der Ansprüche 1 bis 7, dadurch gekennzeichnet, daß der dem Gefäßrand (23) außen anliegende Schenkel (6) mit seinem oberen Ende (22) sich auf den Gefäßrand (23) auflegt.

10. Schutzvorrichtung für den Benutzer von Trinkgefäßen mit einer auf den Gefäßtand aufsetzbaren elastischen Kappe, die mit einem U-förmigen Querschnit den Rand des Trinkgefäßes nach innen und außen übergreift und innenseitig einen zum Rand hin V-förmig zulaufenden Auslauf aufweist, insbes. nach einem oder mehreren der Ansprüche 1 bis 9, dadurch gekennzeichnet, daß der dem Gefäß (1) außen anliegende Schenkel (6) eine der Form der Unterlippe (11) des Benutzers angepaßte und diese bei Gebrauch aufnehmende Rinne (9) aufweist.

11. Schutzvorrichtung nach Anspruch 9, dadurch gekennzeichnet, daß zumindest die Rinne (9) des Außenschenkels (6) individuell an die spezielle Form der Lippe (11) des Benutzers angepaßt ist.

12. Schutzvorrichtung nach einem der Ansprüche 1 bis 11, dadurch gekennzeichnet, daß sie aus einem sterilisierbaren und physiologisch unbedenklichen sowie in Heißluft verformbaren Werkstoff besteht.

13. Schutzvorrichtung nach einem oder mehreren der Ansprüche 1 bis 12, dadurch gekennzeichnet, daß sie eine sterile Umhüllung (16) aufweist.

14. Schutzvorrichtung nach Anspruch 13, dadurch gekennzeichnet, daß mehrere selbständig verschlossene Umhüllungen (16) leicht lösbar aneinandergereiht sind.

15. Schutzvorrichtung nach einem der Ansprüche 1 bis 14, dadurch gekennzeichnet, daß der Außenschenkel (6) der Kappe (3) wenigstens einen von der Gefäßwand abgewinkelten seitlichen Flügel (26) aufweist.
